# DEMANDE DE BREVET EUROPEEN

(11) **EP 0 302 159 A1**
(43) Date de publication de la demande: **08.02.1989**
(21) Numéro de dépôt: 87830307.2
(22) Date de dépôt: 06.08.1987
(51) Int. Cl.: H01R 11/28

(54) **Borne pour la connexion des câbles aux poles des batteries électriques d'automobile**

(71) Demandeur: POLAR S.p.A., I-25024 Leno Brescia (IT)
(72) Inventeur: Melgari, Ernesto, I-25024 Leno Brescia (IT); Dalola, Delio, I-25100 Brescia (IT); Melgari, Pierluigi, I-25024 Leno Brescia (IT)
(74) Mandataire: Manzoni, Alessandro

(57) **Abrégé**

La borne pour la connexion des câbles aux pôles de batteries d'automobile est formée d'une bague ouverte (14), normalement de plomb, connectée à au moins un câble (12) et enfoncée avec une partie du câble susdit dans un corps (13) moulé en matière plastique ayant, du côté ouvert de la bague, deux ailettes (16) à relier au moyen d'une vis de serrage pour le blocage sur un pôle de la batterie et destinées à s'éloigner , dû à l'elasticité intrinsèque de la matière plastique, afin de consentir l'ouverture automatique de la borne quand la vis de serrage est relâchée.

## Description

Cet invention concerne une borne pour la connexion des câbles aux pôles positif et négatif des batteries électriques d'automobile. Actuellement les bornes pour la connexion des câbles aux pôles positif et négatif des batteries électriques, par exemple des batteries d'automobile, se composent, chacune, d'un élément métallique,généralement de plomb, en forme de C présentant, d'un côté, une partie pour la connexion d'un câble électrique et, du côté ouvert, deux ailettes à relier et rapprocher entre elles au moyen d'une vis transversale de serrage quand la borne et accouplée et bloquée au pôle correspondant de la batterie.

Quand les bornes conditionnées de cette manière ont été connecté aux pôles de la batterie, elles resultent totalement exposées à l'atmosphère oxidante et/ou aux contacts accidentels. Pour cette raison il faut munir chaque borne, ou au moins celle connectée au pôle positif de la batterie, d'un capuchon pro tecteur contre l'oxidation et contre les contacts indésirables.

En outre, le blocage des ces bornes aux pôles de la batterie au moyen des vis de serrage comporte leur déformation permanente et partant chaque borne tend à rester bloquée au pôle correspondant même quand la vis de serrage est desserrée. Par suite, il est assez difficile de détacher la borne pour l'entretien ou le remplacement de la batterie et en général il faut employer un outil pour desserrer et enlever la borne.

De plus, chaque borne est assez souvent fixée à son câble au moyen des vis qui d'ailleurs n'excluent pas la possibilité d'un détachement accidentel du câble et partant la coupure du circuit alimenté par la batterie.

Par contre, la présente invention concerne une borne pour la connexion des câbles aux pôles des batteries électriques d'automobile conforme à la revendication 1).

Le but de cette invention est d'éliminer les inconvénients et désavantages susmentionnés, son but principal étant ce de proposer une borne comprenant un corps doué d'une élasticité intrinsique apte à favoriser l'ouverture automatique de la borne et partant son détachement immédiat du pôle correspondant aussitôt que la vis de serrage est relâchée.

Un autre but de l'invention c'est de proposer une borne qui soit avantageusement autoprotectrice contre toute forme d'oxidation et de contact extérieur, en éliminant ainsi la nécessité d'y appliquer des éléments protécteurs ou des capuchons supplémentaires.

Un autre but encore de l'invention c'est de proposer une borne dans laquelle l'extrémité du câble électrique y connecté est enfoncée dans la partie métallique de la borne et recouverte et arrêtée par le revêtement protecteur de cette partie métallique de façon à assurer un fixage permanente du câble et à en empêcher le détachement accidentel.

En tout cas, des détails plus précis de l'objet d'invention resulteront de la description ci-dessous donnée en référant au dessin ci-joint dans lequel:
la Fig. 1 montre une vue schématique d'une batterie avec câbles connectés aux pôles correspondants au moyen de bornes;
les Figures 2 et 3 montrent deux exemples de bornes avec et sans paroi protectrice supérieure pour le pôle positif et négatif de la batterie respectivement;
la Fig. 4 montre une section de la borne dont à la Fig. 2; et
la Fig. 5 montre la section d'une borne le long d'une ligne parallèle au plan.

La borne proposée se compose substantiellement d'un élément métallique **10**, normalment de plomb, connecté électriquement à l'extrémité **11** d'au moins un câble électrique **12** enfoncé dans un corps protecteur **13** moulé en matière plastique.

L'élément métallique ou de plomb **10** se compose d'une bague ouverte **14** avec une partie **15** dans laquelle on enfonce l'extrémité découverte **11** du câble électrique. Le corps de matière plastique **13** est pressé sur l'élément métallique **10** pour le bien renfermer et protéger, y comprise la partie **15** pour le logement du câble et aussi l'extrémité de ce dernier, tandis que la surface intérieure de la bague ouverte **14** reste découverte.

Du côté ouvert de la bague **14** le corps en matière plastique **13** présente en outre deux ailettes **16** munies de trous transversaux **16ʹ** pour le logement d'une vis de serrage **17** destinée à rapprocher les deux ailettes et à resserrer la bague ouverte **14** quand la borne est appliquée à un pôle **18** de la batterie **19**.

Le corps protecteur de matière plastique **13** donne à la borne un haut degré l'élasticité pour en consentir l'ouverture automatique et donc le détachement de la bague du pôle de la batterie et le dégagement immédiat de la borne aussitôt que la vis de serrage a été relâchée, même quand elle avait été bloquée dès longtemps.

Enfin, il faut remarquer qu'au moins la borne destinée à s'accoupler au pôle positif de la batterie pourra présenter, dans sa partie supérieure, une paroi **20** moulée avec le corps protecteur **13** et destinée à recouvrir et renfermer l'ouverture délimitée par la bague ouverte **14** et protéger de cette façon le pôle de la batterie et aussi la bague **14** contre l'oxidation et contre tout contact extérieur.

## Revendications

1 ) Borne pour la connexion des câbles aux pôles de batteries électriques d'automobile, **caractérisée** du fait qu'elle comprend une bague métallique ouverte (14), normalement de plomb, électriquement connectée à l'extrémité d'au moins un câble électrique (11-12) enfoncé avec une partie du câble susdit dans un corps protecteur (13) moulé en matière plastique, et du fait que le corps protecteur (13) susdit présente, du côté ouvert de la bague (14), deux ailettes (16) à connecter au moyen d'une vis transversale de serrage (17), ces ailettes étant toutes de matière plastique et destinées à s'éloigner dû à l'elasticité intrinsèque de cette matière pour provoquer l'ouverture automatique de la borne quand la vis de serrage est relâchée.

2^) Borne selon la revendication 1), dont la bague ouverte (14) comprend une partie latérale (15) dans laquelle est enfoncée l'extrémité découverte (11) du ou des câbles (12), tandis que son corps de matière plastique (13) renferme et protège la bague ouverte susdite et sa partie latérale (15) avec une partie du câble (12) en laissant découverte la surface intérieure de la bague elle même.

3^) Borne selon les revendications 1) et 2), dont le corps protecteur de matière plastique (13) comprend une paroi (20) moulée avec le corps susdit et destinée à fermer vers le haut le trou délimité par la bague ouverte.
